# EUROPÄISCHE PATENTSCHRIFT

(11) **EP 0 357 820 B1**
(45) Veröffentlichungstag und Bekanntmachung des Hinweises auf die Patenterteilung: **06.11.1991**
(21) Anmeldenummer: 88114641.9
(22) Anmeldetag: 08.09.1988
(51) Int. Cl.: B26B 21/22, B26B 21/54

(54) **Rasierapparatekopf, insbesondere Rasierklingeneinheit**
Shaving head, particularly a blade unit
Tête de rasoir, particulièrement unité de lames

(43) Veröffentlichungstag der Anmeldung: 14.03.1990
(73) Patentinhaber: Wilkinson Sword Gesellschaft mit beschränkter Haftung, D-42659 Solingen (DE)
(72) Erfinder: Coffin, Dave, Norwich, Norfolk (GB)
(74) Vertreter: Stenger, Watzke & Ring Patentanwälte

(56) Entgegenhaltungen:
- DE-A- 2 701 271
- DE-U- 8 711 506
- GB-A- 1 587 317
- GB-A- 2 009 017
- GB-A- 2 171 630
- US-A- 4 245 389

## Beschreibung

Die Erfindung betriff einen Rasierapparatekopf, insbesondere Rasierklingeneinheit, mit einem Kunststoffgehäuse mit einer Klingenplattform, auf die eine Einfach- oder Doppelrasierklinge von oben auf das Kunststoffgehäuse einsetzbar ist und auf der Klingenplattform aufliegt, sowie mit einer auf das Kunststoffgehäuse aufsteckbaren und mit diesem verrastbaren Abdeckung, zwischen der und der Klingenplattform des Kunststoffgehäuses die Einfach- oder Doppelrasierklinge dauerheft festgelegt ist.

Bei Einwegnaßrasierapparaten ist eine Einfach- oder Doppelrasierklinge unlösbar im Rasierapparatekopf in einem Kunststoffgehäuse eingebettet. Unter "unlösbar" ist dabei zu verstehen, daß ein Austausch einer verbrauchten Rasierklinge gegen eine neue nicht beabsichtigt ist. Ist der Rasierapparatekopf separat ausgebildet und kann an einem Handgriff befestigt werden, wobei zu diesem Zweck der Handgriff sowie der Rasierapparatekopf miteinander korrespondierende Verriegelungseinrichtungen aufweisen, spricht man von einer sogenannten Rasierklingeneinheit.

Aus der GB-A-2171630 ist eine Rasierklingeneinheit für einen Naßrasierapparat bekannt, bei der zwischen einer Klingenplattform eines Kunststoffgehäuses und einer auf das Kunststoffgehäuse aufrastbaren Abdeckung eine Doppelrasierklinge dauerhaft festgelegt ist. Bei dieser Doppelrasierklinge ist zwischen den beiden Rasierklingen ein Abstandhalter angeordnet, wobei diese drei Teile getrennt voneinander montiert werden und keine Baueinheit bilden. Zur Lagefixierung der Doppelrasierklinge innerhalb des Rasierapparatekopfes weist die Unterseite der Abdeckung konisch sich verjüngende Zapfen auf, auf die die beiden Rasierklingen zusammen mit dem Abstandhalter mittels entsprechender Durchbohrungen aufsteckbar sind. Zum Verrasten der Abdeckung mit dem Kunststoffgehäuse weist die Abdeckung im Bereich der Seitenwände nach innen gerichtete Rastnasen auf, die das Kunststoffgehäuse umgreifend mit diesem verrasten.

Bei dieser bekannten Rasierklingeneinheit müssen für die Lagefixierung der Doppelrasierklinge innerhalb der Rasierklingeneinheit in den Rasierklingen Durchbrechungen ausgebildet werden. Darüber hinaus erfolgt die Verrastung der Abdeckung im Bereich der Seitenwände.

Davon ausgehend liegt der Erfindung die **Aufgabe** zugrunde, den bekannten Rasierapparatekopf derart weiterzuentwickeln, daß im Festlegung der Einfach- oder Doppelrassierklinge innerhalb des Rasierapparatekopfes verbessert ist.

Als technische **Lösung** wird mit der Erfindung vorgeschlagen, daß im Kunststoffgehäuse eine Öffnung ausgebildet ist, in die die Einfach- oder Doppelrasierklinge von oben in das Kunststoffgehäuse einsetzbar und darin in der Klingenebene lagefixiert ist, und daß die Abdeckung eine von hinten auf das Kunststoffgehäuse aufschiebbare, im wesentlichen über die Länge des Kunststoffgehäuses sich erstreckende Kappe mit einer im wesentlichen U-förmigen Querschnittsform ist.

Ein nach dieser technischen Lehre ausgebildeter Rasierapparatekopf hat den Vorteil einer technisch sehr einfachen und sicheren Befestigung der Einfach- oder Doppelrasierklinge innerhalb des Rasierapparatekopfes. Es ist lediglich erforderlich, die Einfach- oder Doppelrasierklinge von oben in die Öffnung des Kunststoffgehäuses einzusetzen, wodurch die Einfach- oder Doppelrasierklinge bereits ihre endgültige Lage innerhalb des Rasierapparatekopfes einnimmt, um anschließend zur endgültigen Fixierung die Kappe aufzusetzen. Die Abdeckung in Form der erfindungsgemäßen Kappe stellt eine technisch sehr einfach handhabbare sowie vor allem sichere Abdeckung zur Fixierung der Einfach- oder Doppelrasierklinge innerhalb des Rasierapparatekopfes dar, indem die Kappe das Kunststoffgehäuse von hinten umgreifend auf dieses aufgeschoben wird. Der obere Schenkel dieser Kappe bildet dabei die Abdeckkappe. Die Kappe bringt auch dann Vorteile mit sich, wenn des Kunststoffgehäuse zusammen mit der Einfach- oder Doppelrasierklinge in einer Weiterbildung mit Draht umwickelt ist, da die umgreifenden Kappe zusätzlich die Drahtwicklungen auf dem Kunststoffgehäuse fixiert und einen zusätzlichen Schutz vor seitlichem Verrutschen bildet.

Gemäß einer Weiterbildung der Erfindung weist die Kappe endseitig jeweils einen nach vorne sich erstreckenden Rastarm mit einer Rastnase auf, wobei das Kunststoffgehäuse eine dazu korrespondierende Rastausnehmung aufweist. Auf diese Weise ist ein sehr sicherer Verbund zwischen dem Kunststoffgehäuse und der von hinten aufgeschobenen U-förmigen Kappe gewährleistet, ohne daß die Gefahr besteht, daß sich diese beispielsweise während des Rasiervorganges unbeabsichtigt löst.

In einer weiteren Weiterbildung des Rasierapparatekopfes wird vorgeschlagen, daß die insbesondere aus Kunststoff bestehende Abdeckung mit einem Gleitfilm versehen ist. Durch einen derartigen Gleitfilm kann der Reibungskoeffizient zwischen dem Rasierapparatekopf und der Haut des Benutzers während der Rasur verringert werden, so daß aufgrund der geringen Reibung eine komfortable Rasur möglich gemacht wird.

Ausgehend von einem Rasierapparatekopf mit einer Doppelrasierklinge, bei der zwischen den beiden Rasierklingen ein Abstandhalter angeordnet ist, wird in einer weiteren Weiterbildung vorgeschlagen, daß die beiden Rasierklingen am Abstandhalter unlösbar befestigt sind und mit diesem eine Rasierklingen/Abstandhalter-Einheit bilden. Diese Rasierklingen/Abstandhalter-Einheit läßt sich sehr einfach in die Öffnung des Kunststoffgehäuses einsetzen, ohne daß die Gefahr besteht, daß während des Einsetzens die Rasierklingen sowie der Abstandhalter gegeneinander verrutschen.

Schließlich wird in einer Weiterbildung vorgeschlagen, daß das Kunststoffgehäuse zusammen mit der Einfach- oder Doppelrasierklinge vor dem Aufsetzen der Kappe mit Draht umwickelt wird. Zum einen schafft diese Drahtumwicklung eine erste Fixierung der Einfach- oder Doppelrasierklinge innerhalb der Öffnung des Kunststoffgehäuses, zum anderen verhindert die Drahtumwicklung, daß sich der Benutzer unbeabsichtigt an der Schneidkante der Rasierklinge schneidet und sich daren verletzt.

Ein Ausführungsbeispiel eines Rasierappartes mit einem Rasierapparatekopf in Form einer Rasierklingeneinheit ist in den Zeichnungen dargestellt. In diesen Zeichnungen zeigt:

- Fig. 1: eine perspektivische Ansicht einer Rasierklingeneinheit vor dem Einsetzen der Doppelrasierklinge von oben in das Kunststoffgehäuse;
- Fig. 2: die Rasierklingeneinheit aus Fig. 1 nach dem Einsetzen der Doppelrasierklinge und nach Umwickeln mit Draht sowie vor dem Aufschieben einer U-förmigen Kappe von hinten auf das Kunststoffgehäuse;
- Fig. 3: die fertige Rasierklingeneinheit im fertigen Zustand, wobei eine Gabelhalterung eines Handgriffes zur Bildung eines Rasierapparates angedeutet ist;
- Fig. 4: eine perspektivische Ansicht der Gabelfeder für die Halterung der Rasierklingeneinheit am vorderen Ende des Handgriffes sowie einer Nullagenfeder in Form einer Blattfeder;
- Fig. 5: die Federn aus Fig. 4 nach dem Einbau im Handgriff des Rasierapparates;
- Fig. 6: eine schematische Schnittdarstellung durch den Kopfbereich des Rasierapparates.

In den Fig. 1 bis 3 sind die verschiedenen Phasen des Zusammenbaus einer Rasierklingeneinheit 1 dargestellt, während Fig. 6 in einer schematischen Schnittdarstellung einen kompletten Rasierapparat 2 zeigt, bei dem die Rasierklingeneinheit 1 aus den Fig. 1 bis 3 am vorderen Ende eines Handgriffes 3 befestigt ist. Dieser Handgriff 3 bzw. Teile davon sind in den Fig. 4 und 5 dargestellt.

Die Rasierklingeneinheit 1 besteht aus einem einstückigen Kunststoffgehäuse 4. Dieses weist eine vordere Führungsleiste 5, zwei Seitenwände 6 sowie im Innern eine Klingenplattform 7 auf.

In dieses Kunststoffgehäuse 4 der Rasierklingeneinheit 1 wird eine Doppelrasierklinge bestehend aus den beiden Rasierklingen 8, 8′ von oben durch eine im Kunststoffgehäuse 4 ausgebildete Öffnung 9 eingesetzt. Zu diesem Zweck sind die beiden Rasierklingen 8, 8′ an einem flachen, länglichen, quaderförmigen Abstandhalter 10 derart unlösbar befestigt, daß der Abstandhalter 10 sandwichartig zwischen den beiden Rasierklingen 8, 8′ festgelegt ist. Die Rasierklingen 8, 8′ sowie der Abstandhalter 10 bilden somit eine sogenannte Rasierklingen/Abstandhalter-Einheit 11. Dabei ist der Abstandhalter 10 etwas länger als die beiden Rasierklingen 8, 8′, so daß der Abstandhalter 10 etwas über die Enden der Rasierklingen 8, 8′ übersteht. Korrespondierend zu diesen Überständen weist die Klingenplattform 7 der Rasierklingeneinheit 1 beidseitig im Bereich der Seitenwände 6 jeweils eine Ausnehmung 12 auf.

Wie in Fig. 1 angedeutet ist, wird die Rasierklingen/Abstandhalter-Einheit 11 von oben in Richtung des Pfeiles P in das Kunststoffgehäuse 4 auf die Klingenplattform 7 aufgesetzt. Anschließend wird, wie in Fig. 2 zu erkennen ist, das Kunststoffgehäuse 4 zusammen mit der eingesetzten Rasierklingen/Abstandhalter-Einheit 11 mit Draht 13 umwickelt.

Da bislang die Rasierklingen/Abstandhalter-Einheit 11 nur lose in die Öffnung 9 des Kunststoffgehäuses 4 eingesetzt ist und lediglich durch den Draht 13 gehalten wird, muß eine spezielle Fixierung der Rasierklingen/Abstandhalter-Einheit 11 innerhalb des Kunststoffgehäuses 4 vorgesehen werden. Zu diesem Zweck dient eine Kappe 14 mit einem im wesentlichen U-förmigen Querschnittsprofil. Die über die gesamte Länge des Kunststoffgehäuses 4 sich erstreckende Kappe 14 weist an der Oberseite eine Rasteinrichtung 15 auf. Diese besteht aus endseitigen nach vorne sich erstreckenden Rastarmen 16, die an ihren vorderen Enden jeweils eine Rastnase 17 aufweisen. Korrespondierend zu diesen Rastnasen 17 weist das Kunststoffgehäuse 4 jeweils eine Rastaufnehmung 18 auf.

Wie in Fig. 2 zu erkennen ist, wird die Kappe 14 in Richtung des Pfeiles P′ von hinten auf das Kunststoffgehäuse 4 derart aufgeschoben, daß die Rastnasen 17 der Kappe 14 in den Rastausnehmungen 18 im Kunststoffgehäuse 4 einrasten. Dieser fertige Montagezustand der Rasierklingeneinheit 1 ist in Fig. 3 dargestellt. Indem die Oberseite der Kappe 14 auf der Rasierklingen/Abstandhalter-Einheit 11 aufliegt, ist diese fest auf der Klingenplattform 7 des Kunststoffgehäuses 4 fixiert.

Zur Bildung eines Rasierapparates 2 ist zu der Rasierklingeneinheit 1 ein Handgriff 3 vorgesehen. Dieser weist an seinem vorderen Ende eine spezielle Gabelhalterung 19 auf, mittels der der Handgriff 3 in der Rasierklingeneinheit 1 eingerastet werden kann.

Diese Gabelhalterung 19 besteht aus einer Feder 20 in Form einer Drahtfeder. Diese ist in Fig. 4 für sich alleine ohne den Handgriff 3 dargestellt. Diese Feder 20 besteht zunächst aus einem U-förmigen Grundfederelement 21, dessen vordere Schenkelenden senkrecht nach außen gebogen sind und Gabelarme 22 bilden. Die vorderen Enden der Gabelarme 22 sind dabei S-förmig gebogen und bilden Lagerzapfen 23.

In Fig. 5 ist gezeigt, wie die Feder 20 der Gabelhalterung 19 im Vorderbereich des Handgriffs 3 angeordnet ist. Die Basis des U-förmigen Grundfederelements 21 ist dabei innerhalb des Handgriffes 3 derart fixiert, daß sich die Schenkel nach vorne hin erstecken. Die Gabelarme 22 kommen dabei in einem T-förmigen Fortsatz 24 des Handgriffs 3 zu liegen. Wie in Fig. 5 zu erkennen ist, liegen die Schenkel des Grundfederelements 21 im vorderen Bereich frei. Dadurch werden Betätigungsbereiche B gebildet, so daß durch Zusammendrücken der Schenkel des Grundfederelements 21 die Lagerzapfen 23 der Feder 20 nach innen aufeinander zu verschwenkt werden können. Dies ist durch die Pfeile P˝ angedeutet. Nach Loslassen kehren die Lagerzapfen 23 wieder in ihre Ausgangsstellung zurück.

Weiterhin ist in den Fig. 4 und 5 eine sogenannte Nullagenfeder 25 erkennbar. Diese ist in dem dargestellten Ausführungsbeispiel als Blattfeder aus Kunststoff oder Metall ausgebildet und mit ihrem unteren Ende im Handgriff 3 gelagert. Statt der Ausbildung als Blattfeder kann sie auch als U-Feder, als Schenkelfeder etc. ausgebildet sein. Die technische Bedeutung der Nullagenfeder 25 wird später anhand Fig. 6 erläutert.

Zur Befestigung des Handgriffs 3 an der Rasierklingeneinheit 1 werden zunächst die Lagerzapfen 23 in der beschriebenen Weise nach innen verschwenkt. Dadurch kann die Gabelhalterung 19 in die Rasierklingeneinheit 1 eingeführt werden, wie dies insbesondere in den Fig. 3 und 6 erkennbar ist. Die Rasierklingeneinheit 1 ist dabei im Bereich ihrer Seitenwände 6 jeweils mit einer Aussparung 26 ausgestattet, in die die Lagerzapfen 23 der Gabelhalterung 19 nach Loslassen der Feder 20 einrasten.

Wie insbesondere in Fig. 6 erkennbar ist, liegt die durch die Lagerzapfen 23 definierte Schwenkachse S im Bereich der Schneidkante 27 der vorderen Rasierklinge 8, d.h. die Schwenkachse S verläuft vor dieser Schneidkante 27 parallel zu ihr sowie etwas versetzt unterhalb der Ebene dieser vorderen Rasierklinge 8. Wie in Fig. 6 darüber hinaus erkennbar ist, drückt die Nullagenfeder 25 die Rasierklingeneinheit 1 nach vorne gegen einen Anschlag 28 innerhalb des Kunststoffgehäuses 4. Während des Rasiervorganges ist somit die Rasierklingeneinheit 1 nur nach hinten entgegen der Kraft der Nullagenfeder 25 verschwenkbar, wobei der Schwenkbereich zwischen 15° und 30° beträgt.

### Bezugszeichenliste

- 1: Rasierklingeneiheit
- 2: Rasierapparat
- 3: Handgriff
- 4: Kunststoffgehäuse
- 5: Führungsleiste
- 6: Seitenwand
- 7: Klingenplattform
- 8: Rasierklinge
- 8′: Rasierklinge
- 9: Öffnung
- 10: Abstandhalter
- 11: Rasierklingen/Absandhalter-Einheit
- 12: Ausnehmung
- 13: Draht
- 14: Kappe
- 15: Rasteinrichtung
- 16: Rastarm
- 17: Rastnase
- 18: Rastausnehmung
- 19: Gabelhalterung
- 20: Feder
- 21: Grundfederelement
- 22: Gabelarm
- 23: Lagerzapfen
- 24: Fortsatz
- 25: Nullagenfeder
- 26: Aussparung
- 27: Schneidkante
- 28: Anschlag
- P: Pfeil
- P′: Pfeil
- P˝: Pfeil
- B: Betätigungsbereich
- S: Schwenkachse

## Patentansprüche

1. Rassierapparatekopf, insbesondere Rasierklingeneinheit (1), mit einem Kunststofffgehäuse (4) mit einer Klingenplattform (7), auf die eine Einfach- oder Doppelrasierklinge (8, 8′) von oben auf das Kunststoffgehäuse (4) einsetzbar ist und auf der Klingenplattform (7) aufliegt, sowie mit einer auf das Kunststoffgehäuse (4) aufsteckbaren und mit diesem verrastbaren Abdeckung (14), zwischen der und der Klingenplattform (7) des Kunststoffgehäuses (4) die Einfach- oder Doppelrasierklinge (8, 8′) dauerhaft festgelegt ist, **dadurch** **gekennzeichnet**, daß im Kunststoffgehäuse (4) eine Öffnung (9) ausgebildet ist, in die die Einfach- oder Doppelrasierklinge (8, 8′) von oben in das Kunststoffgehäuse (4) einsetzbar und darin in der Klingenebene lagefixiert ist, und daß die Abdeckung eine von hinten auf das Kunststoffgehäuse (4) aufschiebbare, im wesentlichen über die Länge des Kunststoffgehäuses (4) sich erstreckende Kappe (14) mit einer im wesentlichen U-förmigen Querschnittsform ist.

2. Rasierapparatekopf nach Anspruch 1, dadurch gekennzeichnet, daß die Kappe (14) endseitig jeweils einen sich nach vorne erstreckenden Rastarm (16) mit einer Rastnase (17) aufweist, wobei das Kunststoffgehäuse (4) eine dazu korrespondierende Rastausnehmung (18) aufweist.

3. Rasierapparatekopf nach Anspruch 1 oder 2, dadurch gekennzeichnet, daß die insbesondere aus Kunststoff bestehende Kappe (14) mit einem Gleitfilm versehen ist.

4. Rasierapparatekopf nach einem der Ansprüche 1 bis 3 mit einer Doppelrasierklinge (8, 8′), bei der zwischen den beiden Rasierklingen (8, 8′) ein Abstandhalter (10) angeordnet ist, dadurch gekennzeichnet, daß die beiden Rasierklingen (8, 8′) am Abstandhalter (10) unlösbar befestigt sind und mit diesem eine Rasierklingen/Abstandhalter-Einheit (11) bilden.

5. Rasierapparatekopf nach einem der Ansprüche 1 bis 4, dadurch gekennzeichnet, daß das Kunststoffgehäuse (4) zusammen mit der Einfach- oder Doppelrasierklinge (8, 8′) vor dem Aufsetzen der Kappe (14) mit Draht (13) umwickelt wird.

## Claims

1. A razor head, more particularly a razor blade unit (1), comprising a plastic housing (4) with a blade platform (7) on to which a single or double razor blade (8, 8′) can be inserted from above on to the plastic housing (4) and rests on the blade platform (7), and with a cover (14), which is adapted to be pushed on to and engaged with the plastic housing (4), the single or double razor blade (8, 8′) being permanently fixed between said cover and the blade platform (7) of the plastic housing (4), characterised in that the plastic housing (4) is formed with an aperture (9) into which the single or double razor blade (8, 8′) can be inserted from above into the plastic housing (4) and is located in position therein in the blade plane, and in that the cover is a cap (14) of substantially U-shaped cross-section extending substantially over the length of the plastic housing (4), on to which it is pushable from the rear.

2. A razor head according to claim 1, characterised in that the cap (14) has at each end a forwardly projecting detent arm (16) with a detent nose (17), the plastic housing (4) having a corresponding detent recess (18).

3. A razor head according to claim 1 or 2, characterised in that the cap (14), which consists more particularly of plastic, is provided with a film to improve the sliding properties.

4. A razor head according to any one of claims 1 to 3, comprising a double razor blade (8, 8′), with a spacer (10) disposed between the two razor blades (8, 8′), characterised in that the two razor blades (8, 8′) are non-releasably secured to the spacer (10) and together with the latter form a razor blade and spacer unit (11).

5. A razor head according to any one of claims 1 to 4, characterised in that wire (13) is wound around the plastic housing (4) together with the single or double razor blade (8, 8′) before the cap (14) is fitted.

## Revendications

1. Tête de rasoir, notamment unité de lames de rasoir (1) comportant un corps en matière plastique (4) avec une plate-forme de lame (7) sur laquelle peut être engagée, à partir du haut et sur le corps en matière plastique (4), une lame de rasoir simple ou double (8, 8′) qui repose sur la plate-forme (7), ainsi qu'un élément de recouvrement (14) pouvant être engagé sur le corps en matière plastique (4) et encliqueté sur celui-ci, la lame de rasoir simple ou double (8, 8′) étant fixée à demeure entre cet élément de recouvrement et la plate-forme de lame (7) du corps en matière plastique (4), caractérisée en ce que dans le corps en matière plastique (4) est formée une ouverture (9) dans laquelle la lame de rasoir simple ou double (8, 8′) peut être engagée par le haut dans le corps en matière plastique (4), en y étant fixée en position dans le plan de lame, et en ce que l'élément de recouvrement est constitué par un capuchon (14) présentant une section droite sensiblement en forme "U", pouvant être engagé par l'arrière sur le corps en matière plastique (4) et s'étendant sensiblement sur la longueur du corps en matière plastique (4).

2. Tête de rasoir selon la revendication 1, caractérisée en ce que le capuchon (14) présente à chaque extrémité, un bras d'encliquetage (16) s'étendant vers l'avant et comportant un nez d'encliquetage (17), le corps en matière plastique (4) comportant une encoche d'encliquetage correspondante (18).

3. Tête de rasoir selon la revendication 1 ou 2, caractérisée en ce que le capuchon (14) réalisé de préférence en matière plastique, est pourvu d'un film glissant.

4. Tête de rasoir selon l'une des revendications 1 à 3, comportant une lame de rasoir double (8, 8′), une entretoise d'écartement (10) étant disposée entre les deux lames de rasoir (8, 8′), caractérisée en ce que les deux lames de rasoir (8, 8′) sont fixées de manière inamovible sur l'entretoise d'écartement (10) et constituent conjointement avec l'entretoise d'écartement (10), une unité de lames de rasoir/entretoise d'écartement (11).

5. Tête de rasoir selon l'une des revendications 1 à 4, caractérisée en ce qu'un fil (13) est enroulé sur le corps en matière plastique (4) avec la lame de rasoir simple ou double (8, 8′), avant la mise en place du capuchon 14.
